# EUROPÄISCHE PATENTSCHRIFT

(11) **EP 1 214 700 B1**
(45) Veröffentlichungstag und Bekanntmachung des Hinweises auf die Patenterteilung: **02.07.2003**
(21) Anmeldenummer: 00967751.9
(22) Anmeldetag: 22.09.2000
(51) Int. Cl.: G09F 19/18, G09F 15/00, G09F 19/22

(54) **VERFAHREN UND VORRICHTUNG ZUR ERZEUGUNG EINES HOCHAUFLÖSENDEN GROSSBILDES**
METHOD AND DEVICE FOR GENERATING A HIGH-RESOLUTION LARGE IMAGE
PROCEDE ET DISPOSITIF POUR PRODUIRE UNE IMAGE DE GRANDE DIMENSION A RESOLUTION ELEVEE

(30) Priorität: 22.09.1999 DE 19945301; 22.09.1999 DE 29919978 U
(43) Veröffentlichungstag der Anmeldung: 19.06.2002
(73) Patentinhaber: Lighthouse Communications GmbH, 40219 Düsseldorf (DE)
(72) Erfinder: RITTERSKAMP, Peter, 40787 Ratingen (DE)
(74) Vertreter: Bergen, Klaus, Dipl.-Ing.
(86) Internationale Anmeldenummer: EP0009290
(87) Internationale Veröffentlichungsnummer: WO01022394

(56) Entgegenhaltungen:
- EP-A- 0 997 865
- DE-A- 4 039 034
- PATENT ABSTRACTS OF JAPAN vol. 015, no. 134 (M-1099), 3. April 1991 (1991-04-03) & JP 03 017357 A (KAJIMA CORP;OTHERS: 01), 25. Januar 1991 (1991-01-25)

## Beschreibung

### Technisches Gebiet

Die Erfindung betrifft eine Vorrichtung zur Erzeugung eines hochauflösenden Großbildes auf einer Fläche, insbesondere an einer Gebäudefassade, wobei eine Vielzahl von Lichtdurchtrittsöffnungen jeweils mit einem Video-Projektor angestrahlt wird.

### Darstellung der Erfindung

Der vorliegenden Erfindung liegt die **Aufgabe** zugrunde, ein Verfahren und eine Vorrichtung zur Erzeugung eines hochauflösenden Großbildes auf einer Gebäudefassade vorzuschlagen, mit denen es möglich wird, solche Fassaden in verbesserter Weise zu Werbezwecken oder auch für andere Anwendungen zu nutzen. Es soll mit der Erfindung möglich werden, hochauflösende Großbilder in verbesserter Qualität auf irgendeine Seite eines Gebäudes, insbesondere auf Gebäudefassaden zu projizieren.

Ein bekannter Versuch diese Aufgabe zu lösen ist aus der Veröffentlichung DE-A-4 039 034 zu entnehmen.

Die **Lösung** dieser Aufgabe ist im wesentlichen dadurch gekennzeichnet, daß jede Lichtdurchtrittsöffnung jeweils mit vorzugsweise einem Projektor angestrahlt wird, der einen Bildausschnitt (Teilbild) erzeugt.

Dieses Vorgehen ermöglicht es, ästhetische, hochauflösende Großbilder in vielfältiger Gestaltung zu erzeugen.

Gemäß einer Weiterbildung der Erfindung ist vorgesehen, daß die Lichtdurchtrittsöffnungen die Fenster der Fassade sind. Des weiteren erfolgt die Anstrahlung der Lichtdurchtrittsöffnungen von der der Vorderseite der Fläche gegenüberliegenden Rückseite aus, a!so vom Raum aus auf das anzustrahlende Fenster nach außen, wozu die Projektoren im Bereich der der Vorderseite der Fassade gegenüberliegenden Rückseite oder im Deckenbereich angeordnet werden.

Da es für eine gute Qualität des zu erzeugenden Bildes darauf ankommt, über die gesamte Fläche eines jeden angestrahlten Fensters eine gute Lichtverteilung zu gewährleisten, ist weiterhin bevorzugt vorgesehen, daß die Anstrahlung eines Fensters so erfolgt, daß das Fenster über seine wesentliche Fläche ein Teilbild an der Vorderseite der Fassade erzeugt. Dies wird insbesondere dadurch ermöglicht, daß das Fenster mit einer Beschichtung, einer aufgeklebten Folie, oder einem Rollo versehen ist, die bzw. das von der Lichtquelle angestrahlt wird.

Die erfindungsgemäße Vorrichtung weist eine Vielzahl von Lichtdurchtrittsöffnungen und eine Vielzahl von Projektoren zur Anstrahlung der Lichtdurchtrittsöffnungen auf, die auf der Vorderseite der Fassade ein hochauflösendes Gesamtbild erzeugen.

### Wege zur Ausführung der Erfindung

In Fig. 1 ist schematisch die Fassade 1 eines Gebäudes 2 dargestellt. Die Fassade 1 weist eine Vielzahl von Lichtdurchtrittsöffnungen (Fenstern) 3 auf. Jedes Fenster 3 kann von einem Projektor 5, der in Fig. 2 näher dargestellt ist, angestrahlt werden. Im dargestellten Beispiel ist eine Vielzahl von Fenstern 3 derart angestrahlt, daß sich ein hochauflösender Fisch ergibt.

In Fig. 2 ist detaillierter zu sehen, wie die Einrichtung zum Anstrahlen eines Fensters aufgebaut ist. Die Figur zeigt den Querschnitt durch das Gebäude 2, wobei der Ausschnitt aus einem Stockwerk bzw. Gebäudeabschnitt 4 zu erkennen ist. Das Fenster 3 soll von der der Fassade 1 gegenüberliegenden Seite von dem ein Teilbild erzeugenden Projektor 5 angestrahlt werden.

Um die gesamte Fläche des Fensters 3 zu beleuchten, ist vorgesehen, daß auf das Fensterglas eine Folie oder Rückprojektionsleinwand 6 angebracht ist. Das Material ist lichtdurchlässig, sorgt jedoch dafür, daß das Licht aus dem Projektor 5 bei der Anstrahlung aufgefangen wird und sich über die gesamte Fensterfläche verteilt. Hierzu kommt bevorzugt eine Kunststoff-Folie oder eine Rückprojektionsleinwand in Frage.

Außerdem können Steuerungsmittel vorgesehen werden, mit denen die Teilbilder den einzelnen Projektoren zugewiesen werden und somit die Schaffung eines hochauflösenden Gesamtbildes ermöglichen. In der Zeichnung ist ein Ausführungsbeispiel der Erfindung dargestellt.

### Gewerbliche Anwendbarkeit

Insbesondere bei Gebäuden, deren Fassaden einen hohen Anteil an Glasoberfläche besitzen, z.B. industrielle und kommerzielle Unternehmen, ist es möglich, diese nachts in spezieller Weise anzustrahlen, so daß sich ein hochauflösendes Großbild ergibt. Hierzu werden die einzelnen Lichtdurchtrittsöffnungen (z.B. Fenster) der Fassade als Bildausschnitte (Teilbilder) verwendet, so daß sich insgesamt auf der Fassade ein hochauflösendes Großbild, beispielsweise Werbefilme oder Börsenkurse, ergibt.

### Kurze Beschreibung der Zeichnungen

Es zeigen:
- Fig. 1:: schematisch die Vorderansicht eines Hochhauses;
- Fig. 2:: einen Schnitt durch einen Raum im Bereich der Gebäudefassade; und
- Fig. 3:: den Ausschnitt "Z" aus Fig. 1.

## Patentansprüche

1. Verfahren zum Erzeugen eines hochauflösenden Großbildes auf der Vorderseite einer Fläche (1), insbesondere an einer Gebäudefassade, **dadurch gekennzeichnet, daß** eine Vielzahl von Lichtdurchtrittsöffnungen (3) zur Erzeugung eines Teilbildes jeweils mit vorzugsweise einem Projektor (5), insbesondere einem Video-Projektor **von innen nach außen** angestrahlt wird, die als Lichtquelle mit veränderbaren, hochauflösenden Motiven ausgebildet sind.

2. Verfahren nach Anspruch 1, **dadurch gekennzeichnet, daß** die Lichtdurchtrittsöffnungen (3) die Fenster der Fassade (1) sind.

3. Vorrichtung zum Erzeugen eines hochauflösenden Großbildes auf der Vorderseite einer Fläche (1), insbesondere an einer Gebäudefassade, mit:
- einer Vielzahl von Lichtdurchtrittsöffnungen (3) und
- einer Vielzahl von Projektoren (5) zur Anstrahlung der Lichtdurchtrittsöffnungen (3),
**dadurch gekennzeichnet, daß**
die Projektoren (5) als Lichtquellen mit veränderbaren, hochauflösenden Motiven ausgebildet sind.

4. Vorrichtung nach Anspruch 3, **dadurch gekennzeichnet, daß** die Projektoren (5) im Bereich der der Vorderseite der Fläche (1) gegenüberliegenden Rückseite oder im Deckenbereich angeordnet sind.

5. Vorrichtung nach Anspruch 3 oder 4, **dadurch gekennzeichnet, daß** die Innen- und/oder Außenseite der Lichtdurchtrittsöffnungen (3) mit einer Beschichtung (7), vorzugsweise mit einer angebrachten Folie, oder einem Rollo versehen ist.

6. Vorrichtung nach einem der Ansprüche 3 bis 5, **gekennzeichnet durch** Steuerungsmittel, mit denen die Lichtdurchtrittsöffnungen jeweils ein Teilbild erhalten und zentral gesteuert werden.

## Claims

1. Method for generating a high-resolution large image on the front side of a surface (1), in particular on a building facade, **characterized in that** a large number of light passage opening (3) are each illuminated from the inside to the outside by preferably one projector (5) so as to generate a partial image, in particular by a video projector in the form of a light source with changeable, high-resolution motifs.

2. Method according to claim 1, **characterized in that** the light passage openings (3) are the windows of the facade (1).

3. Device for generating a high-resolution large image on the front side of a surface (1), in particular on a building facade, with:
- a large number of light passage openings (3) and
- a large number of projectors (5) for illuminating the light passage openings (3), **characterized in that** the projectors (5) are configured as light sources with changeable, high-resolution motifs.

4. Device according to claim 3, **characterized in that** the projectors (5) are arranged in the area of the rear side located across from the front side of the surface (1) or in the area of the ceiling.

5. Device according to claim 3 or 4, **characterized in that** the inside and/or outside of the light passage openings (3) is covered with a coating (7), preferably with an adhesive film or a blind.

6. Device according to one of claims 3 to 5, **characterized by** a control device, by which the light passage openings are provided each with a partial image and are centrally controlled.

## Revendications

1. Procédé pour produire une image de grande dimension à résolution élevée sur la face avant d'une surface (1), en particulier sur une façade d'un immeuble, **caractérisé en ce qu'**une pluralité d'ouvertures de passage de la lumière (3) destinée à produire une image partielle sont éclairées, de l'intérieur vers l'extérieur, respectivement avec préférentiellement un projecteur (5), en particulier un vidéo-projecteur, lesdites ouvertures étant réalisées sous forme de source de lumière avec des motifs à résolution élevés variables.

2. Procédé selon la revendication 1, **caractérisé en ce que** les ouvertures de passages de la lumière (3) sont les fenêtres de la façade (1).

3. Dispositif pour produire une image de grande dimension à résolution élevée sur la face avant d'une surface (1), en particulier sur une face d'immeuble, avec :
- une pluralité d'ouvertures de passage de la lumière (3) et
- une pluralité de projecteurs (5) pour l'éclairage des ouvertures de passage de la lumière (3),
**caractérisé en ce que** les projecteurs (5) sont réalisés sous forme de source de lumière avec des motifs à résolution élevés variables.

4. Dispositif selon la revendication 3, **caractérisé en ce que** les projecteurs (5) sont disposés dans la région de la face arrière opposée à la face avant de la surface (1) ou dans la région de la couverture.

5. Dispositif selon la revendication 3 ou 4, **caractérisé en ce que** la face intérieure et/ou extérieure des ouvertures de passage de la lumière (3) est (sont) pourvue(s) d'un revêtement (7), préférentiellement d'un film rapporté, ou avec d'un store.

6. Dispositif selon l'une des revendications 3 à 5, **caractérisé par** des moyens de commande par lesquels les ouvertures de passage de la lumière reçoivent respectivement une image partielle et sont commandées de manière centrale.
